# FASCICULE DE BREVET EUROPEEN

(11) **EP 0 097 679 B1**
(45) Date de publication et mention de la délivrance du brevet: **05.03.1986**
(21) Numéro de dépôt: 83900174.0
(22) Date de dépôt: 22.12.1982
(51) Int. Cl.: C25C 7/06

(54) **PROCEDE ET APPAREIL POUR SEPARER UNE BARRE DE SUSPENSION D'UNE ELECTRODE**
VERFAHREN UND VORRICHTUNG ZUM ENTFERNEN EINER HALTESTANGE VON EINER ELEKTRODE
METHOD AND APPARATUS FOR SEPARATING A SUSPENSION BAR FROM AN ELECTRODE

(30) Priorité: 24.12.1981 LU 83857
(43) Date de publication de la demande: 11.01.1984
(73) Titulaire: METALLURGIE HOBOKEN-OVERPELT Société anonyme dite:, B-1000 Bruxelles (BE)
(72) Inventeur: VERHOEVEN, Constant Theresia, B-2419 Poederlee (BE); TOBBACK, Hubert Jan, B-2451 Lichtaart (BE); DOMPAS, John Mary Anthony, B-2430 Olen (BE)
(74) Mandataire: Saelemaekers, Juul (BE)
(86) Numéro de dépôt international: BE8200025
(87) Numéro de publication internationale: WO8302289

## Description

La présente invention se rapporte à un procédé pour séparer une barre de suspension d'une électrode qui est suspendue verticalement par cette barre et qui comporte, outre cette barre, une plaque électrolytique et une ou plusieurs boucles de suspension fixées à la plaque, la barre de suspension traversant ces boucles, suivant lequel on libère d'abord la barre de suspension du poids de la plaque en faisant reposer celle-ci sur un support et on change ensuite la position de la barre par rapport à la position de la plaque de manière à séparer la barre du reste de l'électrode.

Un tel procédé est décrit dans le brevet US-A-3 499 207. Dans ce procédé connu, pour libérer la barre de suspension du poids de la plaque, on amène l'électrode de la position verticale, dans une position inclinée et la maintient dans cette position en faisant reposer la partie supérieure de l'électrode, c'est-à-dire les boucles de suspension, la barre de suspension et la partie supérieure de la plaque électrolytique, contre une face inclinée d'un élément de support supérieur, et en faisant s'appuyer le bord inférieur de la plaque électrolytique sur un élément de support inférieur. Pour changer ensuite la position de la barre par rapport à la position de la plaque, on met la barre en mouvement en frappant sur une de ses extrémités à l'aide d'un dispositif de frappe, monté d'un côté de la face inclinée susdite, et on la maintient en mouvement à l'aide d'un rouleau extracteur monté de l'autre côté de la face inclinée susdite. Pendant son mouvement, la barre est supportée par le rouleau extracteur susdit et par plusieurs rouleaux de support montés sur la face inclinée entre le dispositif de frappe et le rouleau extracteur. Lorsque la barre de suspension est ainsi séparée du reste de l'électrode, on fait pivoter le support inférieur et l'électrode démunie de sa barre de suspension tombe sur un convoyeur d'évacuation.

Pour que ce procédé connu puisse mener au résultat escompté, à savoir la séparation de la barre du reste de l'électrode, il faut que la barre de suspension, lorsque l'électrode atteint la position inclinée susdite, soit en prise avec le rouleau extracteur et expose une de ses extrémités au dispositif de frappe. Or, il peut arriver qu'à ce moment la barre de suspension n'est pas en prise avec le rouleau extracteur et/ou n'expose pas une de ses extrémités au dispositif de frappe, par exemple lorsque le bord inférieur de la plaque électrolytique, qui s'appuie sur l'élément de support inférieur et qui est censé être lisse, est déformé par des incrustations électrolytiques, ou lorsque pour une raison quelconque les boucles de suspension de l'électrode, qui sont censées d'avoir la même longueur, ont une longueur sensiblement différente, ou encore lorsque pour une raison quelconque la hauteur de la plaque électrolytique, qui est censée être toujours la même, diffère sensiblement de la hauteur normale. Ce procédé connu manque donc de fiabilité, parce qu'au moment où la barre de suspension est libérée du poids de la plaque, la position de cette barre de suspension peut varier sensiblement d'une électrode à l'autre.

Le but de la présente invention est de fournir un procédé tel que défini ci-dessus qui évite l'inconvénient du procédé connu ci-dessus.

Selon l'invention, pour libérer la barre de suspension du poids de la plaque, on amène l'électrode de sa position verticale dans une position sensiblement horizontale dans laquelle on fait reposer sa plaque sur le support, qui la maintient dans cette position sensiblement horizontale, et, pendant qu'on amène l'électrode dans la position sensiblement horizontale, on fait suivre constamment à la barre de suspension un trajet prédéterminé tout en maintenant la barre et la plaque sensiblement dans une même position relative, et, pour changer la position de la barre par rapport à la position de la plaque, on maintient la barre en position fixe tandis qu'on déplace le support avec la plaque parallèlement à l'axe longitudinal de la barre.

En agissant ainsi, on peut former facilement avec les électrodes, dont on a séparé les barres de suspension, des piles très stables, comme il sera expliqué plus loin.

On retient de préférence la barre par une de ses extrémités tandis qu'on déplace le support avec la plaque de manière à faire défiler celle-ci devant l'autre extrémité de la barre.

Après avoir déposé la plaque sur le support et avant de déplacer le support avec la plaque, il est très utile de faire tourner la barre de suspension d'un angle déterminé autour de son axe longitudinal. Si la barre collait aux boucles de suspension, elle serait ainsi décollée de ces boucles.

La présente invention se rapporte également à un appareil pour séparer une barre de suspension d'une électrode qui est suspendue verticalement par cette barre et qui comporte, outre cette barre, une plaque électrolytique et une ou plusieurs boucles de suspension fixées à la plaque, la barre de suspension traversant ces boucles, comprenant
un support,
un dispositif pour déposer la plaque de l'électrode sur ce support de manière à libérer la barre de suspension du poids de la plaque, et
un dispositif pour changer la position de la barre par rapport à la position de la plaque, lorsque celle-ci a été déposée sur le support, de manière à séparer la barre du reste de l'électrode.

Un tel appareil est décrit dans le brevet US-A-3 499 207 susdit. Cet appareil connu ne permet pas de mettre en oeuvre le procédé de l'invention défini ci-dessus.

L'appareil selon l'invention, qui permet de mettre en oeuvre ce procédé, est caractérisé en ce que :
ledit support est mobile dans un plan sensiblement horizontal,
ledit dispositif de dépôt de la plaque sur ledit support est muni de bras comprenant des supports de la plaque d'électrode et des supports de la barre de suspension, permettant de maintenir celles-ci sensiblement dans une même position relative, lesdits bras étant mobiles entre une position où la plaque d'électrode est en position verticale et une position où elle est amenée en position sensiblement horizontale sur ledit support mobile, la barre de suspension occupant alors une position prédéterminée parallèle à la direction de déplacement du support mobile, et
un dispositif de serrage de la barre de suspension dans ladite position prédéterminée est disposé sur un côté dudit support mobile.

D'autres détails et particularités de l'invention ressortiront de la description, donnée ci-après à titre d'exemple non limitatif et avec référence aux dessins ci-annexés, d'un procédé et installation pour laver et empiler des cathodes, c'est-à-dire des électrodes munies d'une barre de suspension, dans lesquelles est incorporée une forme de réalisation du procédé et appareil suivant l'invention.
La figure 1 représente une vue schématique en plan d'une installation pour laver et empiler des cathodes, dans laquelle est incorporé un appareil selon l'invention pour démunir les cathodes de leur barre de suspension après leur lavage et avant leur empilage.
La figure 2 représente une coupe verticale agrandie à travers l'installation de la figure 1, faite selon la ligne II-II de la figure 1.
La figure 3 représente une vue en élévation latérale d'un dispositif pour transporter des cathodes dans l'installation de la figure 1.
La figure 4 représente une vue frontale du dispositif de la figure 3.
La figure 5 représente une vue en élévation latérale du poste de lavage de l'installation de la figure 1.
La figure 6 représente une coupe transversale à travers le poste de lavage de la figure 5.
La figure 7 représente une coupe horizontale à travers le poste de lavage de la figure 6, faite selon la ligne VII-VII de la figure 6.
La figure 8 représente une vue en plan agrandie et détaillée d'un poste de préparation de l'empilage de l'installation de la figure 1.
La figure 9 représente une vue en élévation latérale du poste de préparation de l'empilage de la figure 8.
La figure 10 représente une vue frontale de l'entrée du poste de préparation de l'empilage de la figure 8.
La figure 11 illustre le décrochement d'une cathode du dispositif de transport de la figure 3 dans le poste de préparation de l'empilage de la figure 10.
La figure 12 illustre le dépôt d'une cathode décrochée, dans le poste de préparation de l'empilage de la figure 10.
La figure 13 représente une vue en plan agrandie et détaillée d'une partie du poste de préparation de l'empilage de la figure 8, cette partie étant une pince pivotante pour enlever les barres de suspension des cathodes.
La figure 14 représente une vue frontale d'une partie de la pince de la figure 13 en position de chargement.
La figure 15 représente une vue frontale de la pince de la figure 13 en position de déchargement.
La figure 16 illustre la façon dont les cathodes sont empilées près de la sortie du poste de préparation de l'empilage de la figure 8.

Dans les différentes figures les mêmes notations de référence désignent des éléments identiques.

L'installation représentée à la figure 1 comprend un monorail 1 sans fin, muni d'un nombre de chariots 2 à entraînement et commande individuels. Le monorail 1 dessert successivement :
un poste de chargement 3, dans lequel une paire de cathodes à laver sont suspendues aux chariots 2,
un poste de lavage 4, dans lequel les cathodes suspendues aux chariots 2 sont lavées par aspersion,
un premier poste 5 de préparation de l'empilage, dans lequel les cathodes lavées sont enlevées des chariots 2, déposées sur un convoyeur, démunies de leur barre de suspension et tournées, et
un second poste 6 de préparation de l'empilage, qui entre en action lorsque le premier poste 5 est en panne.

Les cathodes, qui ont été préparées à l'empilage au poste 5 sont empilées en 7 et 7' et les piles formées sont évacuées en 8 et en 8'. Les cathodes, qui ont été préparées à l'empilage au poste 6 sont empilées en 9 et en 9' et les piles formées sont évacuées en 10 et en 10'.

Comme montré à la figure 3, une cathode 11 est constituée d'une plaque métallique 12 munie de deux boucles de suspension 13 à travers lesquelles passe une barre de suspension 14.

Le poste de chargement 3, montré à la figure 2, comprend deux paires de chaînes transporteuses 15 et 16 munies d'un moteur non représenté faisant avancer les chaînes pas à pas dans le sens des flèches 17 et 18. Les cathodes 11 à laver venant de la salle d'électrolyse sont déposées en groupes par les palonniers 19 et 20 sur les paires de chaînes 15 et 16, qui amènent les cathodes 11 jusqu'aux dispositifs transbordeurs à balancier (« walking-beam •) 21 et 22. Ces derniers soulèvent les cathodes 11 une à une des chaînes 15 et 16 et les suspendent aux crochets 23 d'un chariot 2 (voir figures 3 et 4), qui les amènent au poste de lavage 4.

Comme montré aux figures 5 et 7, le poste de lavage 4 comprend un compartiment de lavage 24 et un compartiment de rinçage 25. Ces compartiments 24 et 25 sont équipés d'une série de gicleurs 26 arrangés de façon à arroser les deux faces des cathodes 11 qui sont amenées dans ces compartiments par le chariot 2 (voir également figure 6). Les gicleurs 26 du compartiment de rinçage 25 sont reliés à une source d'eau chaude. L'eau de rinçage produite dans le compartiment de rinçage 25 est collectée dans le réservoir 27, d'où elle déborde en 28 pour arriver via le siphon 29 dans le réservoir 30, qui est relié par une pompe non représentée aux gicleurs 26 du compartiment de lavage 24 et qui collecte l'eau de lavage produite dans ce compartiment. Le réservoir 30 est muni d'un déversoir 31 et l'eau de lavage qui y déborde est évacuée vers une installation de neutralisation. L'étanchéité des compartiments 24 et 25 est assurée par des paires d'éléments flexibles en forme de V 32 et 33 (figures 6 et 7).

Comme montré aux figures 8 à 10, le poste 5 de préparation de l'empilage comprend :
deux paires de chaînes transporteuses 34 et 34',
un dispositif de décrochement 35 pour enlever une paire de cathodes 11 lavées d'un chariot 2 et pour les déposer horizontalement l'une sur la paire de chaînes 34 et l'autre sur la paire de chaînes 34',
deux pinces 36 et 36' pour démunir les cathodes 11 déposées sur les chaînes 34 et 34' de leur barre de suspension 14,
deux dispositifs 37 et 37' pour évacuer les barres de suspension 14 récupérées en 36 et 36', et
deux tables tournantes 38 et 38' pour soulever les cathodes 11, démunies de leur barre de suspension 14, des chaînes 34 et 34' et pour les faire tourner.

Le dispositif de décrochement 35 comprend une première paire de bras 39 fixés à un arbre 40 et une seconde paire de bras 39' fixés à un arbre 40'. Les arbres 40 et 40' sont montés dans des paliers 41 et 42, parallèlement à l'axe longitudinal de la barre de suspension 14 des cathodes 11 qui sont amenées dans le poste 5 par un chariot 2. L'arbre 40 est fixé à une roue dentée 43 et l'arbre 40' à une roue dentée 44, qui est en prise avec la roue dentée 43. La roue dentée 43 est reliée à un levier 45, qui est actionné par les cylindres 46 et 47. Le déplacement du levier 45 entraîne donc le déplacement en sens inverse des paires de bras 39 et 39' selon les flèches 48 et 48' (voir figure 10). Lorsque la tige 49 du cylindre 46 est sortie et que la tige 50 du cylindre 47 est rentrée, les paires de bras 39 et 39' se trouvent dans des positions inclinées P1 et P1' d'attente. Lorsque les deux tiges 49 et 50 sont rentrées, les paires de bras 39 et 39' se trouvent dans des positions verticales P2 et P2' de préhension d'une cathode. Lorsque les deux tiges 49 et 50 sont sorties, les paires de bras se trouvent dans des positions horizontales P3 et P3' de dépôt.

Chacun des bras 39 et 39' est muni d'un bras de travail 51, qui est équipé d'un crochet de soulèvement 52 et de trois crochets de soutien 53 (voir figure 11). Ce bras de travail 51 est relié à son bras porteur 39 ou 39' par deux accouplements articulés 54 et 55 et par un cylindre 56, qui amène le bras de travail 51 en position de travail P4 lorsque sa tige 57 est sortie et qui le ramène en position d'attente P5 lorsque sa tige est rentrée.

Comme montré aux figures 13 à 15, la pince 36' comprend une mâchoire fixe 58 et une mâchoire mobile 59, reliée à la mâchoire fixe 58 par le pivot 60 et actionnée par le cylindre 61. La mâchoire fixe 58, la mâchoire mobile 59 et le cylindre 61 sont montés ensemble sur un arbre 62, qui est logé dans un palier 63 et fixé à un levier 64. Le levier 64 est actionné par le cylindre 65. Lorsque la tige 66 du cylindre 61 est rentrée, la pince 36' est ouverte (figure 14) et lorsqu'elle est sortie, la pince 36' est fermée (figures 13 et 15). Lorsque la tige 67 du cylindre 65 est rentrée, la pince 36' est en position de déchargement (figure 15) et lorsqu'elle est sortie, la pince 36' est en position de chargement (figures 13 et 14). Il va de soi que la pince 36 est l'image de la pince 36'.

Le dispositif 37' pour évacuer les barres de suspension récupérées en 36' comprend un convoyeur vertical 68 muni de crochets 69 et un convoyeur horizontal 70 menant à un convoyeur central 71 (voir figures 10 et 15). Le dispositif 37 est l'image du dispositif 37'.

Les paires de chaînes transporteuses 34 et 34' sont montées sur des châssis 72 et 72' (voir figures 8, 10 et 12) et entraînées par des moteurs 73 et 73', qui les font avancer pas à pas dans une direction parallèle à l'axe longitudinal de la barre de suspension 14 des cathodes 11 qui sont amenées dans le poste 5 par un chariot 2.

Les différentes parties du poste 5 de préparation de l'empilage, que l'on vient de décrire, sont montées sur un châssis 74 (voir figures 8, 9 et 10).

L'installation de la figure 1 comprend en outre des dispositifs de détection connus en soi et non représentés pour détecter l'arrivée d'un chariot 2 vide au poste de chargement 3 et l'arrivée d'un chariot 2 chargé au compartiment de lavage 24, au compartiment de rinçage 25, au premier poste 5 de préparation de l'empilage et au second poste 6 de préparation de l'empilage, le dispositif de détection associé à ce dernier poste n'entrant en action que lorsque le premier poste 5 est en panne. Lorsqu'un chariot 2 est détecté par un de ces dispositifs de détection, son moteur 75 (voir figure 2) s'arrête pendant un temps prédéterminé T, par exemple pendant 5 secondes.

L'appareil fonctionne comme suit. Lorsqu'un chariot 2 vide est détecté au poste de chargement 3, il s'arrête et les dispositifs transbordeurs 21 et 22 entrent en action et suspendent une paire de cathodes 11 au chariot 2. Après un temps T, le chariot 2 chargé quitte le poste de chargement 3 pour aller au poste de lavage 4. Lorsque le chariot 2 chargé est détecté au compartiment de lavage 24, il s'arrête et les gicleurs 26 de ce compartiment entrent en action. Après un temps T, les gicleurs 26 cessent leur action et le chariot 2 passe au compartiment de rinçage 25. Lorsque le chariot 2 est détecté au compartiment de rinçage 25, il s'arrête et les gicleurs 26 de ce compartiment entrent en action. Après un temps T, les gicleurs 26 du compartiment de rinçage 25 cessent leur action et le chariot 2 passe au poste 5 de préparation de l'empilage. Lorsque le chariot 2 est détecté au poste 5, au-dessus du dispositif de décrochement 35 qui se trouve à ce moment en position d'attente P1-P1', le chariot 2 s'arrête et la tige 49 du cylindre 46 rentre, ce qui amène les paires de bras 39 et 39' dans leur position de préhension P2 et P2'. Lorsque les paires de bras 39 et 39' sont détectées dans les positions P2 et P2' par un dispositif de détection connu en soi et non représenté, les tiges 57 des cylindres 56 sortent, ce qui fait passer les bras de travail 51 de leur position d'attente P5 à leur position de travail P4, dans laquelle ils soulèvent les cathodes 11 du chariot 2 (voir figure 11). Maintenant, la tige 49 du cylindre 46 et la tige 50 du cylindre 47 sortent, ce qui fait passer les paires de bras 39 et 39', portant chacune une cathode 11, de leur position de préhension P2-P2' à leur position de dépôt P3-P3', dans laquelle la plaque 12 de la cathode 11 portée par la paire de bras 39 est déposée sur les chaînes 34 et une extrémité de la barre de suspension 14 de cette cathode sur la mâchoire fixe de la pince 36 et dans laquelle la plaque 12 de la cathode 11 portée par la paire de bras 39' est déposée sur les chaînes 34' et une extrémité de la barre de suspension 14 de cette cathode sur la mâchoire fixe 58 de la pince 36' (voir figures 12 et 14). Pendant le passage des paires de bras 39 et 39' des positions P2-P2' aux positions P3-P3', les cathodes 11 restent suspendues par leur barre de suspension 14 aux crochets 52 tandis que leurs plaques 12 reposent sur les crochets 53 jusqu'à ce que les plaques 12 sont déposées sur les chaînes 34-34' (voir figure 12). Puisqu'on maintient les cathodes 11 suspendues par leur barre de suspension 14 jusqu'au moment du dépôt des cathodes, cette barre de suspension occupe toujours la même position au moment susdit ; dans cette position la barre 14 est, dans le présent cas, orientée comme elle l'était au moment où la cathode 11 était encore suspendue verticalement à un chariot 2 dans le poste 5. Lorsque les paires de bras 39 et 39' sont détectées dans les positions P3 et P3' par un dispositif de détection connu en soi et non représenté, les tiges 57 des cylindres 56 rentrent, ce qui ramène les bras de travail 51 à leur position d'attente P5 et ensuite la tige 50 du cylindre 47 rentre, ce qui ramène les paires de bras 39 et 39' à leur position d'attente P1-P1'. La détection des paires de bras 39 et 39' en P3 et P3' déclenche également le serrage des barres de suspension 14 des cathodes 11 par les pinces 36 et 36' : les tiges 66 des cylindres 61 sortent et les pinces 36 et 36' se ferment. Lorsque la fermeture des pinces 36 et 36' est détectée par un dispositif de détection connu en soi et non représenté, les tiges 67 des cylindres 65 rentrent et les pinces 36 et 36' passent de leur position de chargement (figures 13 et 14) à leur position de déchargement (figure 15). Les barres de suspension 14 sont ainsi tournées sur 90° autour de leur axe longitudinal, ce qui les décolle des boucles de suspension 13 au cas où elles colleraient à ces boucles. Lorsque les pinces 36 et 36' sont détectées dans leur position de déchargement, les moteurs 73 et 73' des chaînes transporteuses 34 et 34' entrent en action et les chaînes 34 et 34' amènent les cathodes 11 jusqu'au-dessus des tables tournantes 38 et 38'. Les cathodes 11 sont démunies ainsi de leurs barres de suspension, qui sont serrées en 36 et 36'. Lorsque les cathodes 11 sont détectées au-dessus des tables tournantes 38 et 38', les tiges 66 des cylindres 61 rentrent, les pinces 36 et 36' s'ouvrent et les barres de suspension 14 s'échouent dans un crochet 69 des convoyeurs verticaux 68 des dispositifs 37 et 37', qui transportent les barres 14 via le convoyeur central 71 vers un appareil de fabrication de cathodes de départ. Ensuite, les tiges 67 des cylindres 65 sortent et les pinces 36 et 36' sont ramenées à leur position de chargement (figure 14).

A la détection de cathodes 11 au-dessus des tables tournantes 38 et 38', les chaînes 34 et 34' s'arrêtent et les tables 38 et 38' soulèvent les cathodes 11 et les tournent sur 90° alternativement dans le sens des aiguilles de l'horloge et dans le sens inverse. Les cathodes 11 sont alors soulevées des tables 38 et 38' par un dispositif connu en soi et non représenté et empilées respectivement en 7 et 7'. On obtient des piles très stables comme montrées à la figure 16.

Le chariot 2 chargé qui s'était arrêté au poste 5 est reparti déchargé après un temps T pour passer de nouveau au poste de déchargement 3.

On a décrit ci-dessus le lavage et l'empilage de cathodes symétriques, c'est-à-dire des cathodes dont la barre de suspension présente une section identique sur toute sa longueur. On sait qu'on utilise en électrolyse également des cathodes asymétriques, c'est-à-dire des cathodes avec une barre de suspension dont une extrémité est tordue d'un angle de 90° par rapport au reste de la barre, et que ces cathodes sont alors mises en oeuvre en groupes de cathodes gauches et en groupes de cathodes droites, une cathode gauche ayant l'extrémité tordue de sa barre de suspension située à gauche de sa plaque électrolytique et une cathode droite ayant l'extrémité tordue de sa barre de suspension située à droite de sa plaque électrolytique. Il est évident qu'une cathode gauche peut être transformée en une cathode droite, par exemple en la faisant tourner d'un angle de 180° autour de son axe vertical, et vice versa. Si on doit traiter des cathodes asymétriques dans l'installation décrite ci-dessus, on veillera à ce que l'extrémité tordue des barres de suspension soit serrée par la pincé 36 ou 36'. L'installation montrée à la figure 9 convient donc pour traiter des cathodes droites, la pince 36 étant située à droite de la cathode déposée (voir figure 8). Pour que l'installation décrite ci-dessus puisse traiter des cathodes asymétriques il faut donc que les groupes des cathodes gauches soient préalablement transformés en groupes droits. Cependant, il est également possible d'adapter l'installation de la figure 9 de manière qu'elle puisse traiter des cathodes gauches aussi bien que des cathodes droites. A cet effet, on peut monter une seconde pince à gauche de la cathode déposée, prolonger la paire de chaînes 34 vers la droite, modifier l'entraînement de ces chaînes de manière qu'elles puissent se déplacer également vers la droite, et installer une table tournante 38 également sur l'aile droite de la paire de chaînes 34. La pince de droite 36 et la pince de gauche doivent être montées de manière qu'elles puissent être amenées d'une position de repos éloignée des chaînes 34 en une position de travail proche des chaînes 34 et vice versa. Pour traiter un groupe de cathodes gauches on utilise alors la pince de gauche et l'aile droite de la paire de chaînes 34 et, pour traiter un groupe de cathodes droites, la pince de droite 36 et l'aile gauche de la paire de chaînes 34.

Il doit être entendu que de nombreuses autres modifications peuvent être apportées à l'installation décrite ci-avant sans que ne soit touché à l'essence de celle-ci.

C'est ainsi, par exemple, que l'on peut supprimer le second poste 6 de préparation de l'empilage, mais il va de soi que cette modification diminue la souplesse de l'installation.

L'installation peut être facilement adaptée pour traiter, au lieu de deux cathodes à la fois, cathode par cathode. Cette modification diminue sensiblement les frais d'investissement, mais également la productivité de l'installation.

Au lieu de prévoir dans le poste de lavage 4 un compartiment de lavage 24 et compartiment de rinçage 25 séparés, on peut utiliser un seul compartiment pour le lavage et le rinçage pourvu que l'on prévoit dans ce compartiment unique des gicleurs de lavage et des gicleurs de rinçage ou des gicleurs adaptés à projeter alternativement du liquide de lavage et du liquide de rinçage.

Le monorail 1 et les chariots 2 peuvent être remplacés par une chaîne de transport munie de crochets, mais il est évident que cette modification réduit sérieusement la souplesse de l'installation.

Les pinces tournantes 36 et 36' peuvent être remplacées par des pinces fixes, si les barres de suspension des cathodes à traiter ont peu ou pas de tendance à coller aux boucles de suspension de ces cathodes.

Les chaînes 34 et 34' peuvent être munies de cames pour faciliter le transport des cathodes 11 par ces chaînes.

## Revendications

1. Procédé pour séparer une barre de suspension (14) d'une électrode (11) qui est suspendue verticalement par cette barre et qui comporte, outre cette barre, une plaque électrolytique (12) et une ou plusieurs boucles de suspension (13) fixées à la plaque, la barre de suspension traversant ces boucles, suivant lequel on libère d'abord la barre de suspension du poids de la plaque en faisant reposer celle-ci sur un support (34 ou 34') et on change ensuite la position de la barre par rapport à la position de la plaque de manière à séparer la barre (14) du reste (12, 13) de l'électrode, caractérisé en ce que, pour libérer la barre de suspension (14) du poids de la plaque (12), on amène l'électrode (11) de sa position verticale dans une position sensiblement horizontale dans laquelle on fait reposer sa plaque (12) sur le support (34 ou 34'), qui la maintient dans cette position sensiblement horizontale, et, pendant qu'on amène l'électrode (11) dans la position sensiblement horizontale, on fait suivre constamment à la barre de suspension (14) un trajet prédéterminé tout en maintenant la barre (14) et la plaque (12) sensiblement dans une même position relative, et, pour changer la position de la barre (14) par rapport à la position de la plaque (12), on maintient la barre (14) en position fixe tandis qu'on déplace le support (34 ou 34') avec la plaque parallèlement à l'axe longitudinal de la barre (14).

2. Procédé selon la revendication 1, caractérisé en ce qu'on retient la barre (14) par une de ses extrémités tandis qu'on déplace le support (34 ou 34') avec la plaque (12) de manière à faire défiler celle-ci devant l'autre extrémité de la barre (14).

3. Procédé selon la revendication 1, caractérisé en ce que, après avoir déposé la plaque (12) sur le support (34 ou 34') et avant de déplacer le support avec la plaque, on fait tourner la barre (14) d'un angle déterminé autour de son axe longitudinal.

4. Appareil pour séparer une barre de suspension (14) d'une électrode (11) qui est suspendue verticalement par cette barre et qui comporte, outre cette barre, une plaque électrolytique (12) et une ou plusieurs boucles de suspension (13) fixées à la plaque, la barre de suspension traversant ces boucles, comprenant
un support (34 ou 34'),
un dispositif (35) pour déposer la plaque (12) de l'électrode (11) sur ce support (34 ou 34') de manière à libérer la barre de suspension (14) du poids de la plaque (12), et
un dispositif pour changer la position de la barre (14) par rapport à la position de la plaque (12) lorsque celle-ci a été déposée sur le support (34 ou 34'), de manière à séparer la barre (14) du reste (12, 13) de l'électrode, caractérisé en ce que :
ledit support (34, 34') est mobile dans un plan sensiblement horizontal,
ledit dispositif (35) de dépôt de la plaque sur ledit support est muni de bras (39, 39') comprenant des supports (53) de la plaque d'électrode et des supports (52) de la barre de suspension, permettant de maintenir celles-ci sensiblement dans une même position relative, lesdits bras (39, 39') étant mobiles entre une position où la plaque d'électrode est en position verticale et une position où elle est amenée en position sensiblement horizontale sur ledit support mobile, la barre de suspension occupant alors une position prédéterminée parallèle à la direction de déplacement du support mobile, et
un dispositif de serrage (36. 36') de la barre de suspension dans ladite position prédéterminée est disposé sur un côté dudit support mobile (34, 34').

5. Appareil selon revendication 4, caractérisé en ce qu'il comprend un dispositif (62, 63, 64, 65, 67) pour faire tourner ledit dispositif de serrage (36, 36') de la barre de suspension d'un angle déterminé autour de l'axe longitudinal de la barre de suspension qu'il serre.

## Claims

1. A process for separating a suspension bar (14) from an electrode (11) that is vertically suspended by this bar and that comprises, besides this bar, an electrolytic plate (12) and one or several suspension loops (13) fastened to the plate, the suspension bar extending through these loops, according to which the suspension bar is first relieved of the weight of the plate by causing the latter to rest on a support (34 or 34') and then the position of the bar is changed with regard to the position of the plate so as to separate the bar (14) from the rest (12, 13) of the electrode, characterized in that, in order to relieve the suspension bar (14) from the weight of the plate (12), the electrode (11) is brought from its vertical position into a substantially horizontal position, in which its plate (12) is caused to rest on the support (34 or 34'), which keeps it in this substantially horizontal position, and, while the electrode (11) is brought to the substantially horizontal position, the suspension bar (14) is caused to follow continuously a predetermined path while the bar (14) and the plate (12) are kept substantially in the same relative position, and, in order to change the position of the bar (14) with regard to the position of the plate (12), the bar (14) is kept in a fixed position while the support (34 or 34') with the plate is moved in a direction parallel to the longitudinal axis of the bar (14).

2. A process according to claim 1, characterized in that the bar (14) is retained by one of its ends while the support (34 or 34') with the plate (12) is moved so as to cause the latter to pass before the other end of the bar.

3. A process according to claim 1, characterized in that after the plate (12) has been deposited on the support (34 or 34') and before the support with the plate is moved, the bar (14) is caused to turn a determined angle around its longitudinal axis.

4. An apparatus for separating a suspension bar (14) from an electrode (11) that is vertically suspended by this bar and that comprises, besides this bar, an electrolytic plate (12) and one or several suspension loops (13) fastened to the plate, the suspension bar extending through these loops, comprising
a support (34 or 34'),
a device (35) for depositing the plate (12) of the electrode (11) on this support (34 or 34') in order to relieve the suspension bar (14) of the weight of the plate (12), and
a device for changing the position of the bar (14) with regard to the position of the plate (12), when the latter has been deposited on the support (34 or 34'), in order to separate the bar (14) from the rest (12, 13) of the electrode, characterized in that :
said support (34, 34') is movable in a substantially horizontal plane,
said device (35) for depositing the plate on said support is equipped with arms (39, 39') comprising supports (53) for the electrode plate and supports (52) for the suspension bar, allowing to keep these substantially in the same relative position, said arms (39, 39') being movable between a position, wherein the electrode plate is in the vertical position, and a position, wherein it is brought into a substantially horizontal position on said support, the suspension bar being then in a predetermined position parallel to the direction of movement of the movable support, and
a device (36, 36') for gripping the suspension bar in said predetermined position is disposed on one side of said movable support (34, 34').

5. An apparatus according to claim 4, characterized in that it comprises a device (62, 63, 64, 65, 67) for causing said device (36, 36') for gripping the suspension bar to turn a determined angle around the longitudinal axis of the suspension bar that it clamps.

## Patentansprüche

1. Verfahren zum Entfernen einer Haltestange (14) von einer Elektrode (11), die vertikal mittels der Haltestange aufgehängt ist und die außer der Haltestange eine elektrolytische Platte (12) und eine oder mehrere an der Platte befestigte Aufhängeösen (13), die von der Haltestange durchquert werden, aufweist, Verfahren bei dem man zunächst die Haltestange vom Gewicht der Platte befreit, indem man sie auf eine Unterlage (34 oder 34') bringt und dann die Stellung der Haltestange im Verhältnis zur Stellung der Platte in der Weise ändert, daß die Haltestange (14) vom Rest (12, 13) der Elektrode getrennt wird, dadurch gekennzeichnet, daß man zur Befreiung der Haltestange (14) vom Gewicht der Platte (12) die Elektrode (11) aus ihrer vertikalen Stellung in eine etwa horizontale Stellung überführt in der man sie auf die Unterlage (34 oder 34') ablegt, durch die sie in dieser etwa horizontalen Stellung gehalten wird, und daß man, während die Elektrode (11) in die horizontale Stellung gebracht wird, die Haltestange (14) kontinuierlich eine bestimmte Strecke gehen läßt, wobei Haltestange (14) und Platte (12) genau in der gleichen relativen Stellung gehalten werden und daß man zur Änderung der Stellung der Haltestange (14) im Verhältnis zur Stellung der Platte (12) die Haltestange (14) in einer bestimmten Stellung festhält, während man die Unterlage (34 oder 34') mit der Platte (12) parallel zur Längsachse der Haltestange (14) verschiebt.

2. Verfahren nach Anspruch 1, dadurch gekennzeichnet, daß man die Haltestange (14) an einem ihrer Enden festhält, während man die Unterlage (34 oder 34') mit der Platte (12) in der Weise verschiebt, daß sie am anderen Ende der Haltestange (14) vorbeizieht.

3. Verfahren nach Anspruch 1, dadurch gekennzeichnet, daß man, nach dem die Platte (12) auf der Unterlage (34 oder 34') abgelegt ist und bevor die Unterlage mit der Platte verschoben wird, die Haltestange (14) um einen bestimmten Winkel um ihre Längsachse dreht.

4. Vorrichtung zum Entfernen einer Haltestange (14) von einer Elektrode (11) die vertikal mittels der Haltestange aufgehängt ist und die außer der Haltestange eine elektrolytische Platte (12) und eine oder mehrere an der Platte befestigte Aufhängeösen (13), die von der Haltestange durchquert werden, aufweist, und folgende Teile enthält :
eine Auflage (34 oder 34'),
eine Vorrichtung (35) zum Ablegen der Platte (12) der Elektrode (11) auf dieser Auflage (34 oder 34'), in der Weise, daß die Haltestange (14) vom Gewicht der Platte (12) befreit ist, und
eine Vorrichtung zur Änderung der Stellung der Haltestange (14) im Verhältnis zur Stellung der Platte (12), nachdem letztere auf der Auflage (34 oder 34') abgelegt ist, in der Weise, daß die Haltestange (14) vom Rest (12, 13) getrennt wird, dadurch gekennzeichnet, daß
die genannte Auflage (34 oder 34') in einer horizontalen Ebene bewegbar ist,
die Vorrichtung (35) zur Ablage der Platte auf der genannten Auflage versehen ist mit Armen (39, 39') mit Auflagern (53) für die Elektrodenplatte und Auflagern (52) für die Haltestange, welche es gestatten, diese genau in einer gleichen relativen Stellung zu halten, wobei diese Arme (39, 39') bewegbar sind zwischen einer Stellung, in der die Elektrodenplatte in vertikaler Stellung ist, und einer Stellung, in der sie in die horizontale Stellung auf der genannten Auflage gebracht ist, wobei die Haltestange dann eine vorherbestimmte, parallel zur Bewegungsrichtung der beweglichen Auflage verlaufende Stellung einnimmt, und
eine Greifvorrichtung (36, 36') für die Haltestange in der genannten vorherbestimmten Stellung auf einer Seite der genannten bewegbaren Auflage (34, 34') angeordnet ist.

5. Vorrichtung nach Anspruch 4, gekennzeichnet durch eine Vorrichtung (62, 63, 64, 65, 67) zum Drehen der genannten Greifvorrichtung (36, 36') für die Haltestange um einen bestimmten Winkel um die Längsachse der von ihr festgehaltenen Haltestange.
